# EUROPÄISCHE PATENTSCHRIFT

(11) **EP 2 786 447 B1**
(45) Veröffentlichungstag und Bekanntmachung des Hinweises auf die Patenterteilung: **07.08.2019**
(21) Anmeldenummer: 12812159.7
(22) Anmeldetag: 30.11.2012
(51) Int. Cl.: H01R 4/48

(54) **ANSCHLUSSKLEMME MIT EINER STEGFÖRMIGEN LEITERFÜHRUNG**
CONNECTING TERMINAL WITH A WEB-SHAPED CONDUCTOR GUIDE
BORNE DE CONNEXION À GUIDAGE DE CONDUCTEUR EN FORME D'ÉLÉMENT DE LIAISON

(30) Priorität: 01.12.2011 DE 102011055919
(43) Veröffentlichungstag der Anmeldung: 08.10.2014
(73) Patentinhaber: Phoenix Contact GmbH & Co. KG, 32825 Blomberg (DE)
(72) Erfinder: HOPPMANN, Ralph, 32549 Bad Oeynhausen (DE)
(74) Vertreter: Janke, Christiane
(86) Internationale Anmeldenummer: PCT/EP2012/004967
(87) Internationale Veröffentlichungsnummer: WO 2013/079221

(56) Entgegenhaltungen:
- EP-A1- 1 575 130
- WO-A1-2007/042157
- DE-A1- 1 765 478
- DE-A1-102004 047 147
- DE-B3-102006 047 254
- DE-B4- 10 355 195
- DE-U1-202006 009 460
- DE-U1-202009 002 324
- DE-U1-202010 003 385

## Beschreibung

Die Erfindung richtet sich auf eine Anschlussklemme mit einem Gehäuse, einer in dem Gehäuse angeordneten Stromschiene und einer in dem Gehäuse angeordneten Federklemme, wobei in dem Gehäuse eine Leitereinführöffnung ausgebildet ist, über welche ein zu klemmender Leiter einführbar ist. Ferner richtet sich die Erfindung auf ein Verfahren zur Herstellung einer Anschlussklemme.

Eine derartig ausgebildete Anschlussklemme dient dazu, einen Leiter mittels einer Federklemme an einer Stromschiene zu klemmen, um eine elektrische Verbindung herzustellen. Beim Einführen des zu klemmenden Leiters in das Gehäuse der Anschlussklemme kann es passieren, dass der Leiter verkippt und dabei neben die Klemmfeder oder die Stromschiene rutscht, und dadurch die elektrische Verbindung zwischen dem Leiter und der Stromschiene verhindert wird. Um dies zu vermeiden, ist es bekannt, an der Stromschiene oder der Federklemme ein Fenster auszubilden, durch welches der zu klemmende Leiter sicher geführt werden soll, und zusätzlich im Bereich des Fensters eine Ausbiegung an der Stromschiene bzw. der Klemmfeder vorzusehen, welche als Führung für den Leiter dient. Eine derartig ausgebildete Anschlussklemme ist beispielsweise aus der DE 10 2005 045 596 B3 bekannt. Nachteilig hierbei ist, dass aufgrund der speziellen Ausgestaltung der Stromschiene bzw. der Federklemme der Herstellungsaufwand für die Stromschiene bzw. der Federklemme und damit der gesamten Anschlussklemme sehr hoch ist, wodurch sich auch die Kosten für die Herstellung der Anschlussklemme erhöhen. Zudem benötigt eine derart ausgebildete Stromschiene bzw. Federklemme einen erhöhten Platzbedarf, wodurch die Abmessungen der Anschlussklemme ebenfalls erhöht sind.

Aus der EP1575130A1, der DE202006009460U1 und der DE202009002324U1 sind Anschlussklemmen bekannt. Der Erfindung liegt daher die Aufgabe zu Grunde, eine Lösung zu schaffen, mittels welcher eine sichere Klemmung eines Leiters in einer Anschlussklemme gewährleistet werden kann, ohne den Herstellungsaufwand und damit die Herstellungskosten der Anschlussklemme zu erhöhen.

Bei einer Anschlussklemme der eingangs näher bezeichneten Art wird diese Aufgabe erfindungsgemäß durch eine Anschlussklemme mit den Merkmalen des Anspruchs 1 gelöst.

Bei einem Verfahren zur Herstellung einer erfindungsgemäßen Anschlussklemme der eingangs näher bezeichneten Art wird diese Aufgabe erfindungsgemäß durch das Verfahren mit den Merkmalen des Anspruchs 7 gelöst.

Zweckmäßige Ausgestaltungen und vorteilhafte Weiterbildungen der Erfindung sind in den Unteransprüchen angegeben.

Die Anschlussklemme gemäß der Erfindung zeichnet sich dadurch aus, dass diese eine Leiterführung aufweist, die eine sichere Führung eines zu klemmenden Leiters in einem vorzugsweise zu einer Seite geöffneten Gehäuse sicherstellt, wobei die Leiterführung nicht an der Stromschiene oder der Federklemme ausgebildet ist, sondern unmittelbar an dem Gehäuse angeformt ist. Die sich in Leitereinführrichtung erstreckende Leiterführung ist stegförmig ausgebildet und stellt eine einseitige Verlängerung der Leitereinführöffnung dar, indem sich die Leiterführung unmittelbar an die Leitereinführöffnung anschließt und einen Teil bzw. einen Bereich der seitlichen Öffnung des Gehäuses abdeckt bzw. verschließt. Beim Einführen eines zu klemmenden Leiters kann dadurch der Leiter unmittelbar nach dem Passieren der Leitereinführöffnung von der Leiterführung in den durch die Federklemme und die Stromschiene ausgebildeten Klemmbereich trotz des seitlich geöffneten Gehäuses sicher geführt werden, so dass eine Fehlmontage des Leiters in der Anschlussklemme verhindert werden kann. Bei der Herstellung einer derartigen Anschlussklemme kann die Fertigung der Leiterführung gleichzeitig mit der Ausbildung des gesamten Gehäuses während eines Spritzgießprozesses stattfinden, wodurch die Herstellung der Anschlussklemme schnell und einfach erfolgen kann, wobei nach dem Spritzgießen des Gehäuses mit der Leiterführung zur Ausbildung der Anschlussklemme nur noch die Stromschiene und die Federklemme in das Gehäuse eingesetzt werden müssen, wobei hierbei die Stromschiene und die Federklemme vorzugsweise über die seitliche Öffnung des Gehäuses seitlich in das Gehäuse eingeschoben werden können. Gegenüber einer Ausbildung einer Leiterführung an der Stromschiene oder einer Federklemme, wie dies aus dem Stand der Technik bekannt ist, können durch die erfindungsgemäße Lösung sowohl der Herstellungsaufwand als auch die Herstellungskosten reduziert werden. Als Stromschiene kann zudem vorzugsweise bei einer Anschlussklemme gemäß der Erfindung dadurch ein Schmalband verwendet werden und zudem kann der Transport der Stromschiene in einem Stanzwerkzeug bei der Herstellung der zu verwendenden Stromschiene reduziert werden. Durch die einstückige Ausbildung der Leiterführung mit dem Gehäuse ist die Leiterführung vorzugweise aus dem gleichen Material wie das Gehäuse ausgebildet.

Nach einer bevorzugten Ausgestaltung der Anschlussklemme ist die Leiterführung derart ausgebildet, dass sie einen zwischen einem Klemmschenkel der Federklemme und der Stromschiene ausgebildeten Klemmbereich seitlich begrenzt und der Klemmschenkel der Federklemme mittels der Leiterführung verliersicher in dem Gehäuse gehalten ist. Vorzugsweise ist es vorgesehen, dass die Leiterführung eine Begrenzung des durch die Federklemme und die Stromschiene ausgebildeten Klemmbereiches, in welchem der Leiter mittels des Klemmschenkels der Federklemme an der Stromschiene geklemmt wird, ausbildet. Der Klemmeschenkel der Federklemme und die Seitenfläche der Stromschiene, an welcher der Leiter geklemmt wird, liegen sich vorzugsweise gegenüber, so dass die Leiterführung in Form des Steges seitlich versetzt zwischen dem Klemmschenkel der Federklemme und der Stromschiene angeordnet ist. Der zu klemmende Leiter wird von oben in den Klemmbereich zwischen dem Klemmschenkel und der Stromschiene eingeführt, wobei der Leiter entlang der Längserstreckung der Leiterführung geführt wird. Ein seitliches Verkippen oder Rutschen des zu klemmenden Leiters aus dem Klemmbereich kann somit durch die Leiterführung verhindert werden. Um eine besonders sichere Führung des Leiters gewährleisten zu können, ist es bevorzugt vorgesehen, dass die Leiterführung über den Klemmbereich hinausragt und nicht im Bereich des Klemmbereiches endet. Die Leiterführung ist ferner bevorzugt derart ausgebildet, dass die Leiterführung auch als Verliersicherung für die Federklemme in dem Gehäuse dient. Dies wird dadurch erreicht, dass die Federklemme mit ihrem Klemmschenkel hinter der Leiterführung bewegt wird und dadurch ein nach vorne Rutschen der Federklemme aus dem Gehäuse heraus verhindert werden kann. Beim Einsetzen der Federklemme in das Gehäuse wird dazu die Federklemme, welche vorzugsweise in Form einer Schenkelfeder ausgebildet ist, zusammengedrückt und anschließend zusammengedrückt in das Gehäuse seitlich eingeschoben. Durch das Zusammendrücken kann die Federklemme über die seitliche Öffnung des Gehäuses an der Leiterführung vorbei geführt werden. Sobald die Federklemme in dem Gehäuse an der gewünschten Stelle positioniert ist, wird die Federklemme entspannt, so dass der Klemmschenkel sich hinter der Leiterführung positionieren kann, so dass die Federklemme mittels der Leiterführung in dem Gehäuse gehalten wird und ein Verrutschen der Federklemme innerhalb des Gehäuses mittels der Leiterführung verhindert werden kann.

Um auch eine sichere Positionierung der Stromschiene in dem Gehäuse gewährleisten zu können, ist es bevorzugt vorgesehen, dass die Stromschiene über einen Verrastungsmechanismus an der Leiterführung befestigt ist. Über den Verrastungsmechanismus kann die Stromschiene beispielsweise an der Leiterführung eingehakt bzw. eingerastet werden. Die Stromschiene kann dadurch in einer festen Position zu der Leiterführung gehalten werden.

Weiter ist es vorzugsweise vorgesehen, dass die Stromschiene im Wesentlichen L-förmig ausgebildet ist. Durch die L-förmige Ausbildung der Stromschiene kann die Stromschiene besonders Platz sparend in dem Gehäuse angeordnet werden, wobei die Stromschiene vorzugsweise entlang einer Innenwand des Gehäuses angeordnet ist. Aufgrund der Platz sparenden Anordnung der Stromschiene kann die gesamte Anschlussklemme kompakter, mit geringeren Abmessungen ausgebildet werden, wodurch der notwendige Bauraum für eine Anschlussklemme reduziert werden kann.

Eine weiter bevorzugte Ausgestaltung der Anschlussklemme gemäß der Erfindung sieht vor, dass an der Leiterführung ein Federwegbegrenzungselement angeformt ist. Das Federwegbegrenzungselement dient als Anschlag für den Klemmschenkel der Federklemme bei einem Ausbiegen des Klemmschenkels während des Einführens des Leiters in den Klemmbereich und/oder dem Lösen des Leiters aus dem Klemmbereich. Hierdurch kann die maximale Auslenkung des Klemmschenkels der Federklemme durch Betätigen mit einem Leiter oder einem Lösewerkzeug reduziert werden, wodurch verhindert wird, dass der Klemmschenkel bis zur Montageöffnung gedrückt werden kann. Aufgrund der reduzierten, möglichen Auslenkung des Klemmschenkels kann das Einführen und Lösen eines Leiters schneller erfolgen, so dass die benötigte Zeit für eine Klemmung eines Leiters und/oder einem Lösen des Leiters reduziert werden kann. Das Federwegbegrenzungselement steht vorzugsweise mit seiner Längsachse winklig, bevorzugt mit einem Winkel zwischen 20° und 60°, von der Längsachse der stegförmigen Leiterführung ab. Vorzugsweise ist das Federwegbegrenzungselement in Form eines Fingers ausgebildet und an einem freien Ende der stegförmigen Leiterführung, welches der Leitereinführöffnung gegenüberliegt, angeformt.

Um die Stabilität der stegförmig ausgebildeten Leiterführung zu erhöhen, ist es ferner vorzugsweise vorgesehen, dass die Leiterführung mindestens zwei Verbindungsstellen mit dem Gehäuse aufweist. Eine erste Verbindungsstelle ist vorzugsweise an der Anformung der stegförmigen Leiterführung an dem Gehäuse angrenzend zu der Leitereinführöffnung vorgesehen. Eine zweite Verbindungsstelle kann beispielsweise an dem freien Ende der stegförmigen Leiterführung gegenüberliegend zu der Leitereinführöffnung vorgesehen sein. Es ist aber auch beispielsweise möglich, die zweite oder eine weitere Verbindungsstelle der Leiterführung mit dem Gehäuse über das Federwegbegrenzungselement vorzusehen, indem das Federwegbegrenzungselement mit dem Gehäuse verbunden ist und somit vorzugsweise einstückig mit dem Gehäuse ausgebildet ist. Durch die zwei oder mehr Verbindungsstellen kann auch die Herstellung der Leiterführung und damit die Herstellung der Anschlussklemme verbessert werden, da durch die mehreren Verbindungsstellen ein Einfallen des Spritzgussmaterials im Bereich der Leiterführung verhindert werden kann. Vorzugsweise ist die Leiterführung an jeder vorgesehenen Verbindungsstelle unmittelbar oder über ein weiteres Element einstückig mit dem Gehäuse verbunden.

Erfindungsgemäß ist die Stromschiene in einem zwischen der Leiterführung und einer Innenwand des Gehäuses ausgebildeten Freiraum bzw. Spalt eingeschoben. Hierdurch kann eine einfache Montage der Stromschiene in dem Gehäuse gewährleistet werden, indem die Stromschiene leicht über die seitliche Öffnung des Gehäuses in einen Bereich zwischen der Innenwand des Gehäuses und der Leiterführung eingeführt werden kann. Die Montage der Stromschiene in dem Gehäuse wird somit nicht durch die einstückig mit dem Gehäuse ausgebildete Leiterführung behindert.

Nachfolgend wird die Erfindung unter Bezugnahme auf die anliegenden Zeichnungen anhand einer bevorzugten Ausführungsform näher erläutert.

Es zeigen:
- Fig. 1: eine schematische Darstellung einer Anschlussklemme gemäß der Erfindung in einer ersten Ansicht,
- Fig. 2: eine schematische Darstellung einer Anschlussklemme gemäß der Erfindung in einer zweiten Ansicht,
- Fig. 3: eine schematische Darstellung einer Anschlussklemme gemäß der Erfindung beim Montieren der Federklemme, und
- Fig. 4: eine schematische Darstellung einer Anschlussklemme gemäß der Erfindung mit einem eingeführten Leiter.

Fig. 1, 2 und 4 zeigen eine schematische Darstellung einer Anschlussklemme gemäß der Erfindung. Die Anschlussklemme weist ein Gehäuse 1 mit einem Innenraum 2 auf, wobei in dem Innenraum 2 des Gehäuses 1 eine Stromschiene 3 und eine Federklemme 4 angeordnet sind.

Die Stromschiene 3 ist aus einem schmalen Metallband ausgebildet und in Form eines L's gebogen. In dem in das Gehäuse 1 eingesetzten Zustand, wie in Fig. 1 gezeigt, liegt die Stromschiene 3 an einer Innenwand 5 des Gehäuses 1 an. Das Gehäuse 1 weist, wie in Fig. 1 zu erkennen ist, an einer Längsseitenfläche eine Öffnung 21 auf, so dass das Gehäuse 1 seitlich geöffnet ausgebildet ist. Das Gehäuse 1 ist somit ein auf einer Seite offenes Gehäuse 1. Über diese seitliche Öffnung 21 wird die Stromschiene 3 in das Gehäuse 1 eingesetzt.

Die Federklemme 4 ist in Form einer Schenkelfeder mit einem Halteschenkel 20 und einem Klemmschenkel 6 ausgebildet. Die Federklemme 4 ist auf einem in dem Gehäuse 1 ausgebildeten Halteelement 7 aufgeschoben, welches vorzugsweise einstückig mit dem Gehäuse 1 ausgebildet ist. Für das Aufschieben der Federklemme 4 auf das Halteelement 7 wird auch die Federklemme 4 über die seitliche Öffnung 21 in das Gehäuse 1 eingebracht.

In dem Gehäuse 1 selber ist eine Leitereinführöffnung 8 ausgebildet, über welche ein zu klemmender Leiter 9, wie er in Fig. 4 gezeigt ist, eingeführt werden kann, um mittels des Klemmschenkels 6 der Federklemme 4 gegen die Stromschiene 3 geklemmt zu werden.

Die Anschlussklemme weist ferner eine Leiterführung 10 für den zu klemmenden Leiter 9 auf, welche stegförmig ausgebildet ist und unterhalb der Leitereinführöffnung 8 ausgebildet ist, so dass die Leiterführung 10 in Form einer stegförmigen Verlängerung der Leitereinführöffnung 8 ausgebildet ist. Die Leiterführung 10 erstreckt sich ausgehend von der Leitereinführöffnung 8 in Einführrichtung 11 des zu klemmenden Leiters 9 in den Innenraum 2 des Gehäuses 1 hinein. Die Leiterführung 10 ist einseitig, in Form eines von der Leitereinführöffnung 8 abstehenden, dünnen Steges ausgebildet, wobei die Leiterführung 10 einstückig mit dem Gehäuse 1 ausgebildet ist, so dass die Leiterführung 10 während eines Spritzgießprozesses zusammen mit dem Gehäuse 1 ausgeformt werden kann. Die Leiterführung 10 ist im Bereich der seitlichen Öffnung 21 des Gehäuses 1 ausgebildet, so dass die Leiterführung 10 die seitliche Öffnung 21 des Gehäuses 1 teilweise bzw. bereichsweise abdeckt bzw. verschließt.

Die Leiterführung 10 ist derart ausgebildet, dass sie einen zwischen dem Klemmschenkel 6 und der Stromschiene 3 ausgebildeten Klemmbereich seitlich in Richtung der seitlichen Öffnung 21 des Gehäuses 1 begrenzt. Der Klemmschenkel 6 der Federklemme 4 und die Seitenfläche 13 der Stromschiene 3, an welcher der Leiter 9 geklemmt wird, liegen sich gegenüber, so dass die Leiterführung 10 in Form des Steges seitlich versetzt zwischen dem Klemmschenkel 6 der Federklemme 4 und der Stromschiene 3 angeordnet ist. Der zu klemmende Leiter 9 wird von oben in den Klemmbereich zwischen dem Klemmschenkel 6 und der Stromschiene 3 eingeführt, wobei der Leiter 9 entlang der Längserstreckung der Leiterführung 10 geführt wird. Ein seitliches Verkippen oder Rutschen des zu klemmenden Leiters 9 aus dem Klemmbereich kann somit durch die Leiterführung 10 verhindert werden. Die Leiterführung 10 ist in ihrer Längserstreckung derart lang ausgebildet, dass sie über den Klemmbereich hinausragt und nicht im Bereich des Klemmbereiches endet.

Die Leiterführung 10 dient auch als Verliersicherung der Federklemme 5, da ein nach vorne Rutschen der Federklemme 4 von dem Halteelement 3 durch die Leiterführung 10 verhindert wird, da der Klemmschenkel 6 der Federklemme 4 hinter der Leiterführung 10 angeordnet und dort mittels des Leiters 9 bzw. einem Lösewerkzeug, beispielsweise einem Drücker 12, wie er in Fig. 4 gezeigt ist, betätigt werden kann.

Die Leiterführung 10 ist beabstandet zu der Innenwand 5 des Gehäuses 1 ausgebildet, so dass ein Freiraum bzw. Spalt 22 in Klemmrichtung des Klemmschenkels 6 der Federklemme 4 zwischen der in Richtung Innenwand 5 des Gehäuses 1 zeigenden Längsseite 14 der Leiterführung 10 und der Innenwand 5 des Gehäuses 1 sowie ein Freiraum bzw. Spalt 23 in Leitereinführrichtung 11 zwischen der Querseite 15 des freien Endes 16 der Leiterführung 10 und der als Bodenfläche ausgebildeten Innenwand 5 des Gehäuses 1 ausgebildet ist. Über den Spalt 22 und den Spalt 23 zwischen der Leiterführung 10 und der Innenwand 5 des Gehäuses 1 kann die Stromschiene 3 in das Gehäuse 1 eingesetzt werden.

Um das Einschieben der Stromschiene 3 in den Spalt 22 und den Spalt 23 zu erleichtern, weist die Innenwand 5 des Gehäuses 1 an ihren zu der seitlichen Öffnung 21 angrenzenden Kanten 24, 25 jeweils eine Einführfase auf.

Im eingesetzten Zustand ist die Stromschiene 3 über einen Verrastungsmechanismus 17, wie er in Fig. 2 gezeigt ist, an der Längsseite 14 der Leiterführung 10 befestigt, so dass die Leiterführung 10 auch zum sicheren Fixieren der Stromschiene 3 in dem Gehäuse 1 dienen kann.

An dem freien Ende 16 der Leiterführung 10 ist ein Federwegbegrenzungselement 18 ausgebildet, welches vorzugsweise einstückig an der Leiterführung 10 angeformt ist, so dass auch das Federwegbegrenzungselement 18 beim Spritzgießen des Gehäuses 1 unmittelbar mit ausgeformt werden kann. Das Federwegbegrenzungselement 18, welches die maximale Auslenkung des Klemmschenkels 6 der Federklemme 4 begrenzt, ist in Form eines Fingers ausgebildet, welcher in einem Winkel von im Wesentlichen 90° verdreht zu der stegförmigen Leiterführung 10 in den Innenraum 2 des Gehäuses 1 ragt. Das Federwegbegrenzungselement 18 steht zudem winklig, bevorzugt mit einem Winkel zwischen 20° und 60°, von der Längsachse der stegförmigen Leiterführung 10 ab.

Wie in Fig. 2 zu erkennen ist, ist das Federwegbegrenzungselement 18 über einen Steg 19 mit dem Halteelement 7 verbunden, so dass zusätzlich zu der Verbindungsstelle der Leiterführung 10 mit dem Gehäuse 1 im Bereich der Leitereinführöffnung 8 die Leiterführung 10 über das Federwegbegrenzungselement 18, den Steg 19 und das Halteelement 7 mit dem Gehäuse 1 verbunden ist, und hierdurch eine zweite Verbindungsstelle der Leiterführung 10 mit dem Gehäuse 1 ausgebildet wird. An den beiden Verbindungsstellen ist vorzugsweise eine einstückige Ausbildung mit dem Gehäuse 1 vorgesehen.

In Fig. 3 ist ferner ein Schritt zum Herstellen einer Anschlussklemme gezeigt, bei dem die Federklemme 4 in das Gehäuse 1 über die Öffnung 21 seitlich eingeführt wird. Beim Einsetzen der Federklemme 4 in das Gehäuse 1 wird die Federklemme 4 zusammengedrückt und zusammengedrückt über die seitliche Öffnung 21 in das Gehäuse 1 eingeschoben. Durch das Zusammendrücken kann die Federklemme 4 an der Leiterführung 10 vorbei durch einen zwischen der Leiterführung 10 und dem Federwegbegrenzungselement ausgebildeten Freiraum 26, welcher Teil der seitlichen Öffnung 21 ist, geführt werden, wie dies in Fig. 3 gezeigt ist. Sobald die Federklemme 4 in dem Gehäuse 1 an der gewünschten Stelle positioniert ist, wird die Federklemme 4 wieder entspannt, so dass der Klemmschenkel 6 der Federklemme 4 sich hinter der Leiterführung 10 positionieren kann, wie dies insbesondere in Fig. 1 zu erkennen ist, so dass die Federklemme 4 mittels der Leiterführung 10 in dem Gehäuse 1 gehalten wird und ein Verrutschen der Federklemme 4 innerhalb des Gehäuses 1 mittels der Leiterführung 10 verhindert werden kann.

**Bezugszeichenliste**

| | |
|---|---|
| Gehäuse | 1 |
| Innenraum | 2 |
| Stromschiene | 3 |
| Federklemme | 4 |
| Innenwand | 5 |
| Klemmschenkel | 6 |
| Halteelement | 7 |
| Leitereinführöffnung | 8 |
| Leiter | 9 |
| Leiterführung | 10 |
| Einführrichtung | 11 |
| Drücker | 12 |
| Seitenfläche | 13 |
| Längsseite | 14 |
| Querseite | 15 |
| Freies Ende | 16 |
| Verrastungsmechanismus | 17 |
| Federwegbegrenzungselement | 18 |
| Steg | 19 |
| Halteschenkel | 20 |
| Öffnung | 21 |
| Spalt | 22 |
| Spalt | 23 |
| Kante | 24 |
| Kante | 25 |
| Freiraum | 26 |

## Patentansprüche

1. Anschlussklemme, mit
einem Gehäuse (1),
einer in dem Gehäuse (1) angeordneten Stromschiene (3) und
einer in dem Gehäuse (1) angeordneten Federklemme (4), wobei in dem Gehäuse (1) eine Leitereinführöffnung (8) ausgebildet ist, über welche ein zu klemmender Leiter (9) einführbar ist,
wobei die Anschlussklemme eine Leiterführung (10) für den zu klemmenden Leiter (9) aufweist, welche in Form einer stegförmigen Verlängerung der Leitereinführöffnung (8), die sich ausgehend von der Leitereinführöffnung (8) in Einführrichtung (11) des zu klemmenden Leiters (9) erstreckt, ausgebildet ist, wobei die Leiterführung (10) einstückig mit dem Gehäuse (1) ausgebildet ist,
wobei die Leiterführung (10) beabstandet zu einer Innenwand (5) des Gehäuses (1) ausgebildet ist, so dass ein Freiraum in Klemmrichtung eines Klemmschenkels (6) der Federklemme (4) zwischen einer in Richtung Innenwand (5) des Gehäuses (1) zeigenden Längsseite (14) der Leiterführung (10) und der Innenwand (5) sowie ein Freiraum in Leitereinführrichtung (11) zwischen einer Querseite (15) eines freien Endes (16) der Leiterführung (10) und der als Bodenfläche ausgebildeten Innenwand (5) des Gehäuses (1) ausgebildet ist, wobei die Stromschiene (3) in dem zwischen der Leiterführung (10) und der Innenwand (5) des Gehäuses (1) ausgebildeten Freiraum eingeschoben ist, wobei das Gehäuse (1) an einer Längsseitenfläche eine Öffnung (21) aufweist, so dass das Gehäuse (1) seitlich geöffnet ausgebildet ist, wobei die sich in Leitereinführrichtung erstreckende Leiterführung (10) stegförmig ausgebildet ist und eine einseitige Verlängerung der Leitereinführöffnung (8) darstellt, indem sich die Leiterführung (10) unmittelbar an die Leitereinführöffnung (8) anschließt und einen Bereich der seitlichen Öffnung (21) des Gehäuses (1) abdeckt.

2. Anschlussklemme nach Anspruch 1, **dadurch gekennzeichnet, dass** die Leiterführung (10) derart ausgebildet ist, dass sie einen zwischen dem Klemmschenkel (6) der Federklemme (4) und der Stromschiene (3) ausgebildeten Klemmbereich seitlich begrenzt und der Klemmschenkel (6) der Federklemme (4) mittels der Leiterführung (10) verliersicher in dem Gehäuse (1) gehalten ist.

3. Anschlussklemme nach Anspruch 1 oder 2, **dadurch gekennzeichnet, dass** die Stromschiene (3) über einen Verrastungsmechanismus (17) an der Leiterführung (10) befestigt ist.

4. Anschlussklemme nach einem der Ansprüche 1 bis 3, **dadurch gekennzeichnet, dass** die Stromschiene (3) im Wesentlichen L-förmig ausgebildet ist.

5. Anschlussklemme nach einem der Ansprüche 1 bis 4, **dadurch gekennzeichnet, dass** an der Leiterführung (10) ein Federwegbegrenzungselement (18) angeformt ist.

6. Anschlussklemme nach einem der Ansprüche 1 bis 5, **dadurch gekennzeichnet, dass** die Leiterführung (10) mindestens zwei Verbindungsstellen mit dem Gehäuse (1) aufweist.

7. Verfahren zur Herstellung einer Anschlussklemme, umfassend die Schritte:
- Spritzgießen eines Gehäuses (1) mit einer in dem Gehäuse (1) ausgebildeten Leitereinführöffnung (8) und einer einstückig mit dem Gehäuse (1) ausgebildeten Leiterführung (10) in Form einer stegförmigen Verlängerung der Leitereinführöffnung (8), die sich ausgehend von der Leitereinführöffnung (8) in Einführrichtung (11) des zu klemmenden Leiters (9) erstreckt, wobei die Leiterführung (10) beabstandet zu einer Innenwand (5) des Gehäuses (1) ausgebildet ist, so dass ein Freiraum in Klemmrichtung eines Klemmschenkels (6) der Federklemme (4) zwischen einer in Richtung Innenwand (5) des Gehäuses (1) zeigenden Längsseite (14) der Leiterführung (10) und der Innenwand (5) sowie ein Freiraum in Leitereinführrichtung (11) zwischen einer Querseite (15) eines freien Endes (16) der Leiterführung (10) und der als Bodenfläche ausgebildeten Innenwand (5) des Gehäuses (1) ausgebildet ist, wobei das Gehäuse (1) an einer Längsseitenfläche eine Öffnung (21) aufweist, so dass das Gehäuse (1) seitlich geöffnet ausgebildet ist, wobei die sich in Leitereinführrichtung erstreckende Leiterführung (10) stegförmig ausgebildet ist und eine einseitige Verlängerung der Leitereinführöffnung (8) darstellt, indem sich die Leiterführung (10) unmittelbar an die Leitereinführöffnung (8) anschließt und einen Bereich der seitlichen Öffnung (21) des Gehäuses (1) abdeckt,
- Einsetzen einer Stromschiene (3) in das Gehäuse (1), indem die Stromschiene (3) in den zwischen der Leiterführung (10) und der Innenwand (5) des Gehäuses (1) ausgebildeten Freiraum eingeschoben wird, und
- Einsetzen einer Federklemme (4) in das Gehäuse (1).

## Claims

1. Connection terminal, comprising
a housing (1),
a busbar (3) which is arranged in the housing (1) and
a spring terminal (4) which is arranged in the housing (1),
wherein a conductor insertion opening (8) via which a conductor (9) to be clamped can be inserted is formed in the housing (1),
wherein the connection terminal has a conductor guide (10) for the conductor (9) to be clamped, which conductor guide is designed in the form of a web-like extension of the conductor insertion opening (8) which extension extends, starting from the conductor insertion opening (8), in the insertion direction (11) of the conductor (9) to be clamped,
wherein the conductor guide (10) is integrally formed with the housing (1),
wherein the conductor guide (10) is formed at a distance from an inner wall (5) of the housing (1), so that a clearance is formed in the clamping direction of a clamping limb (6) of the spring terminal (4) between a longitudinal side (14) of the conductor guide (10), which longitudinal side faces in the direction of the inner wall (5) of the housing (1), and the inner wall (5) and also a clearance is formed in the conductor insertion direction (11) between a transverse side (15) of a free end (16) of the conductor guide (10) and the inner wall (5) of the housing (1), which inner wall is designed as a base surface, wherein the busbar (3) is pushed into the clearance which is formed between the conductor guide (10) and the inner wall (5) of the housing (1), wherein the housing (1) has an opening (21) on a longitudinal side surface, so that the housing (1) is designed to be open at the side, wherein the conductor guide (10) which extends in the conductor insertion direction is designed in a web-like manner and constitutes a one-sided extension of the conductor insertion opening (8) by way of the conductor guide (10) directly adjoining the conductor insertion opening (8) and covering a region of the side opening (21) of the housing (1).

2. Connection terminal according to Claim 1, **characterized in that** the conductor guide (10) is designed in such a way that it laterally delimits a clamping region which is formed between the clamping limb (6) of the spring terminal (4) and the busbar (3), and the clamping limb (6) of the spring terminal (4) is held in a captive manner in the housing (1) by means of the conductor guide (10).

3. Connection terminal according to Claim 1 or 2, **characterized in that** the busbar (3) is fastened to the conductor guide (10) by means of a latching mechanism (17) .

4. Connection terminal according to one of Claims 1 to 3, **characterized in that** the busbar (3) is of substantially L-shaped design.

5. Connection terminal according to one of Claims 1 to 4, **characterized in that** a spring travel limiting element (18) is integrally formed on the conductor guide (10).

6. Connection terminal according to one of Claims 1 to 5, **characterized in that** the conductor guide (10) has at least two connection points to the housing (1).

7. Method for producing a connection terminal, comprising the steps of:
- injection-moulding a housing (1) comprising a conductor insertion opening (8), which is formed in the housing (1), and a conductor guide (10), which is integrally formed with the housing (1), in the form of a web-like extension of the conductor insertion opening (8) which extension extends, starting from the conductor insertion opening (8), in the insertion direction (11) of the conductor (9) to be clamped, wherein the conductor guide (10) is formed at a distance from an inner wall (5) of the housing (1), so that a clearance is formed in the clamping direction of a clamping limb (6) of the spring terminal (4) between a longitudinal side (14) of the conductor guide (10), which longitudinal side faces in the direction of the inner wall (5) of the housing (1), and the inner wall (5) and also a clearance is formed in the conductor insertion direction (11) between a transverse side (15) of a free end (16) of the conductor guide (10) and the inner wall (5) of the housing (1), which inner wall is designed as a base surface, wherein the housing (1) has an opening (21) on a longitudinal side surface, so that the housing (1) is designed to be open at the side, wherein the conductor guide (10) which extends in the conductor insertion direction is designed in a web-like manner and constitutes a one-sided extension of the conductor insertion opening (8) by way of the conductor guide (10) directly adjoining the conductor insertion opening (8) and covering a region of the side opening (21) of the housing (1),
- inserting a busbar (3) into the housing (1) by way of the busbar (3) being pushed into the clearance which is formed between the conductor guide (10) and the inner wall (5) of the housing (1), and
- inserting a spring terminal (4) into the housing (1).

## Revendications

1. Borne de raccordement, comprenant
un boîtier (1),
une barre-bus (3) disposée dans le boîtier (1) et
une pince à ressort (4) disposée dans le boîtier (1), une ouverture d'introduction de conducteur (8) étant formée dans le boîtier (1), par le biais de laquelle peut être introduit un conducteur (9) à serrer,
la borne de raccordement possédant un guide-conducteur (10) pour le conducteur (9) à serrer, lequel est réalisé sous la forme d'une prolongation en forme de tige de l'ouverture d'introduction de conducteur (8), laquelle s'étend depuis l'ouverture d'introduction de conducteur (8) dans le sens d'introduction (11) du conducteur (9) à serrer,
Le guide-conducteur (10) étant réalisé d'un seul tenant avec le boîtier (1),
le guide-conducteur (10) étant formé à l'écart d'une paroi interne (5) du boîtier (1), de sorte qu'un espace libre est formé dans le sens du serrage d'une branche de serrage (6) de la pince à ressort (4) entre un côté long (14) du guide-conducteur (10) orienté en direction de la paroi interne (5) du boîtier (1) et la paroi interne (5) et qu'un espace libre est formé dans le sens d'introduction de conducteur (11) entre un côté transversal (15) d'une extrémité libre (16) du guide-conducteur (10) et la paroi interne (5) du boîtier (1) réalisée sous la forme d'une surface de fond, la barre-bus (3) étant insérée dans l'espace libre formé entre le guide-conducteur (10) et la paroi interne (5) du boîtier (1), le boîtier (1) possédant au niveau d'une surface de côté long une ouverture (21), de sorte que le boîtier (1) est de configuration ouverte sur le côté, le guide-conducteur (10) qui s'étend dans le sens d'introduction de conducteur étant réalisé en forme de tige et représentant une prolongation unilatérale de l'ouverture d'introduction de conducteur (8) en ce que le guide-conducteur (10) se rattache directement à l'ouverture d'introduction de conducteur (8) et recouvre une zone de l'ouverture latérale (21) du boîtier (1).

2. Borne de raccordement selon la revendication 1, **caractérisée en ce que** le guide-conducteur (10) est configuré de telle sorte qu'il délimite latéralement une zone de serrage formée entre la branche de serrage (6) de la pince à ressort (4) et la barre-bus (3) et la branche de serrage (6) de la pince à ressort (4) est maintenue de manière imperdable dans le boîtier (1) au moyen du guide-conducteur (10).

3. Borne de raccordement selon la revendication 1 ou 2, **caractérisée en ce que** la barre-bus (3) est fixée au guide-conducteur (10) par le biais d'un mécanisme d'encliquetage (17).

4. Borne de raccordement selon l'une des revendications 1 à 3, **caractérisée en ce que** la barre-bus (3) est configurée sensiblement en forme de L.

5. Borne de raccordement selon l'une des revendications 1 à 4, **caractérisée en ce qu'**un élément de délimitation de course de ressort (18) est façonné au niveau du guide-conducteur (10).

6. Borne de raccordement selon l'une des revendications 1 à 5, **caractérisée en ce que** le guide-conducteur (10) possède au moins deux points de liaison avec le boîtier (1).

7. Procédé de fabrication d'une borne de raccordement, comprenant les étapes suivantes :
- moulage par injection d'un boîtier (1) avec une ouverture d'introduction de conducteur (8) formée dans le boîtier (1) et un guide-conducteur (10) réalisé d'un seul tenant avec le boîtier (1) sous la forme d'une prolongation en forme de tige de l'ouverture d'introduction de conducteur (8), laquelle s'étend depuis l'ouverture d'introduction de conducteur (8) dans le sens d'introduction (11) du conducteur (9) à serrer, le guide-conducteur (10) étant formé à l'écart d'une paroi interne (5) du boîtier (1), de sorte qu'un espace libre est formé dans le sens du serrage d'une branche de serrage (6) de la pince à ressort (4) entre un côté long (14) du guide-conducteur (10) orienté en direction de la paroi interne (5) du boîtier (1) et la paroi interne (5) et qu'un espace libre est formé dans le sens d'introduction de conducteur (11) entre un côté transversal (15) d'une extrémité libre (16) du guide-conducteur (10) et la paroi interne (5) du boîtier (1) réalisée sous la forme d'une surface de fond, le boîtier (1) possédant au niveau d'une surface de côté long une ouverture (21), de sorte que le boîtier (1) est de configuration ouverte sur le côté, le guide-conducteur (10) qui s'étend dans le sens d'introduction de conducteur étant réalisé en forme de tige et représentant une prolongation unilatérale de l'ouverture d'introduction de conducteur (8) en ce que le guide-conducteur (10) se rattache directement à l'ouverture d'introduction de conducteur (8) et recouvre une zone de l'ouverture latérale (21) du boîtier (1),
- engagement d'une barre-bus (3) dans le boîtier (1) en insérant la barre-bus (3) dans l'espace libre formé entre le guide-conducteur (10) et la paroi interne (5) du boîtier (1), et
- engagement d'une pince à ressort (4) dans le boîtier (1).
